# EUROPÄISCHE PATENTANMELDUNG

(11) **EP 0 692 600 A1**
(43) Veröffentlichungstag der Anmeldung: **17.01.1996**
(21) Anmeldenummer: 95107716.3
(22) Anmeldetag: 20.05.1995
(51) Int. Cl.: E06B 3/30, E06B 3/263

(54) **Verbundprofil für Fenster- oder Türrahmen**

(30) Priorität: 14.07.1994 DE 9411388 U
(71) Anmelder: Hoogovens Aluminium Profiltechnik GmbH, D-88267 Vogt (DE)
(72) Erfinder: Wöstmann, Dieter, D-88267 Vogt (DE)
(74) Vertreter: Engelhardt, Guido, Dipl.-Ing.

(57) **Zusammenfassung**

Bei einem Verbundprofil (11) für Fenster- oder Türrahmen (4), das aus zwei oder mehreren in Richtung des Dampfdiffusionsstromes (D) aneinander anliegenden und eine abnehmende Dampfdurchlässigkeit aufweisenden Profilen (12, 13) zusammengesetzt ist, zwischen denen eine Glasscheibe (5) eingespannt ist, sind in das Profil (12) mit einer höheren Dampfdurchlässigkeit auf der dem Profil (13) mit einer geringeren Dampfdurchlässigkeit zugekehrten Seite Sammelkanäle (21) zur Aufnahme des Dampfdiffusionsstromes (D) eingearbeitet, die unmittelbar oder über das Profil (13) mit der geringeren Dampfdurchlässigkeit mit der Atmosphäre (A) verbunden sind.

Dadurch wird erreicht, daß der das Profil (12) mit der höheren Dampfdurchlässigkeit durchsetzende Diffusionsstrom (D), obwohl die beiden Profile (12, 13) unmittelbar aneinander anliegen, zuverlässig abzuleiten ist, so daß eine Tauwasserbildung an dem Profil (13) mit der geringeren Dampfdurchlässigkeit vermieden wird.

## Beschreibung

Die Erfindung bezieht sich auf ein Verbundprofil für Fenster- oder Türrahmen, das aus zwei oder mehreren in Richtung des Dampfdiffusionsstromes aneinander anliegenden und eine abnehmende Dampfdurchlässigkeit aufweisende Profile zusammengesetzt ist, zwischen denen eine Glasscheibe oder dgl. eingespannt ist.

Durch die EP-0 569 954 A 1 ist ein Aluminium-Holz-Verbundprofil dieser Art bekannt. Da das auf der Außenseite eines Fensters angeordnete Aluminiumprofil dampfdicht, das Holzprofil dagegen dampfdurchlässig ist, entsteht, insbesondere in der kalten Jahreszeit, aufgrund des Temperaturgefälles und der hohen Raumluftfeuchte in dem Holzprofil ein zu dem kalten Aluminiumprofil gerichteter Dampfdiffusionsstrom, der durch dieses jedoch zurückgehalten wird. Bei extremen klimatischen Bedingungen ist somit im Bereich zwischen den beiden Profilen eine Tauwasserbildung unvermeidbar. Da jedoch die sich an dem Aluminiumprofil niederschlagende Feuchtigkeit nicht abgeleitet werden kann, wird durch diese das Holzprofil angeriffen und in kurzer Zeit geschädigt.

Es ist zwar des weiteren bekannt, zwei derartige Profile in Richtung des Dampfdiffusinsstroms mit Hilfe von Distanzhaltern mit Abstand zueinander anzuordnen, um der Tauwasserbildung zu begegnen und den Dampfdiffusionsstrom ableiten zu können, derartige Verbundprofile sind aber bauaufwendig und somit teuer. Außerdem weist ein aus solchen Profilen zusammengesetzter Rahmen eine größere Baubreite auf, oftmals sind daher derartige Rahmen nicht einsetzbar.

Aufgabe der Erfindung ist es demnach, ein Verbundprofil für Fenster- oder Türrahmen der eingangs genannten Gattung zu schaffen, bei dem der das Profil mit der höheren Dampfdurchlässigkeit durchsetzende Dampfdiffusionsstrom, obwohl die beiden Profile unmittelbar aneinander anliegen, dennoch zuverlässig abzuleiten ist, so daß eine Tauwasserbildung an dem Profil mit der geringeren Dampfdurchlässigkeit zuverlässig vermieden wird. Der Bauaufwand, mittels dem dies zu bewerkstelligen ist, soll gering gehalten werden, auch soll das Verbundprofil in seiner Breite klein bauen, so daß trotz einer zuverlässigen Vermeidung einer Tauwasserbildung eine wirtschaftliche Herstellung des Verbundprofils gegeben und dieses auch in vielseitiger Weise einsetzbar ist.

Gemäß der Erfindung wird dies bei einem Verbundprofil für Fenster- oder Türrahmen der vorgenannten Art dadurch erreicht, daß in das Profil mit einer höheren Dampfdurchlässigkeit auf der dem Profil mit einer geringeren Dampfdurchlässigkeit zugekehrten Seite ein- oder mehrere Sammelkanäle zur Aufnahme des Dampfdiffusionsstromes eingearbeitet sind, die unmittelbar oder über das Profil mit der geringeren Dampfdurchlässigkeit mit der Atmosphäre verbunden sind.

Bei einem zu Fenster- oder Türrahmen zu verarbeitenden Verbundprofil ist es zweckmäßig, den Sammelkanal über in dem Profil mit der geringeren Dampfdurchlässigkeit vorgesehene Freisparungen mit dem Glasfalz und/oder der Bauanschlußfuge zu verbinden.

Bei einem aus einem Holzprofil und einem mit einer oder mehreren Kammern versehenen aus einem metallischen Werkstoff oder aus Kunststoff bestehenden Hohlprofil zusammengesetzten Verbundprofil eines Tür- oder Fensterrahmens ist es angebracht, in dem Holzprofil eine oder mehrere umlaufende Sammelkanäle einzuarbeiten, daß das Hohlprofil im Bereich der Sammelkanäle in die Kammern mündende Durchbrechungen aufweist und daß die Kammern des Hohlprofils über in dessen Wände vorgesehene Öffnungen mit der Atmosphäre verbunden ist, wobei die Öffnungen in die dem Glasfalz und/oder der Bauanschlußfuge zugekehrten Wände und/oder in der Außenwand des Hohlprofils eingearbeitet und bei in die Außenwand des Hohlprofils eingearbeiteten Öffnungen diese durch ein mit Abstand vor diesen angeordnetes Abdeckprofil oder dgl. abgedeckt sein sollte.

Die in dem Profil mit höherer Dampfdurchlässigkeit vorgesehenen Sammelkanäle sollten jeweils eine kreisabschnittartig oder rechteckig ausgebildete Querschnittsfläche aufweisen, des weiteren können die in das Hohlprofil eingearbeiteten Durchbrechungen und/oder Öffnungen als Perforation, als durch mit Abstand zueinander angeordente Bohrungen, Langlöcher, Schlitze oder dgl. ausgebildet sein.

Wird ein Verbundprofil für Fenster- oder Türrahmen, gemäß der Erfindung ausgebildet, so ist es auf sehr einfache Weise möglich, den das Profil mit der höheren Dampfdurchlässigkeit durchsetzenden Dampfdiffusionsstrom aufzunehmen und in die Atmosphäre abzuleiten, einer Tauwasserbildung an dem Profil mit der geringeren Dampfdurchlässigkeit wird somit, auch bei extremen Wetterbedingungen wirksam begegnet. Werden nämlich in dem Profil mit der höheren Dampfdurchlässigkeit besondere Sammelkanäle vorgesehen, die mit der Atmosphäre verbunden sind, so wird von diesen der bei hoher Raumluftfeuchte und Temperaturdifferenzen sich ergebende Dampfdiffusionsstrom aufgenommen und abgeführt, eine Tauwasserbildung wird dadurch zuverlässig vermieden. Mit geringem zusätzlichen Bauaufwand wird auf diese Weise die Lebensdauer z. B. eines Holz-Aluminium-Verbundprofils wesentlich verlängert, ohne daß ein zusätzlicher Bauraum erforderlich ist und ein Rahmen eines Fensters oder einer Tür breiter als erforderlich bemessen werden muß. Eine vielseitige Verwendbarkeit des vorschlagsgemäß ausgebildeten Verbundprofils ist demnach gegeben.

In der Zeichnung sind unterschiedlich gestaltete Ausführungsvarianten eines gemäß der Erfindung ausgebildeten für einen Fensterrahmen vorgesehenen Verbundprofils dargestellt, die nachfolgend im einzelnen erläutert sind. Hierbei zeigen, jeweils in einem achssenkrechten Schnitt:
- Figur 1: ein an einem Baukörper abgestütztes Fenster, dessen Glasscheibe in einem zweiteiligen mit einem mit dem Glasfalz verbundenen Sammelkanal zur Aufnahme des Dampfdiffusionsstromes versehenen Verbundprofils gehalten ist,
- Figur 2: das Fenster nach Figur 1 mit zusätzlicher Ableitung des Dampfdiffusionsstromes auf der Außenseite und
- Figur 3: das Fenster nach Figur 1, mit einem andersartig ausgebildeten Sammelkanal und einer Ableitung des Dampfdiffusionsstromes in die Bauanschlußfuge.

Das in den Figuren 1 bis 3 dargestellte und jeweils mit 1 bezeichnete Fenster ist in einer Öffnung 3 eines Baukörpers 2 angeordnet und an diesem mit Hilfe eines Fensterrahmens 4 abgestützt, der aus einem zweiteiligen Verbundprofil 11 besteht. Zwischen Profilen 12, 12' und 13 des Verbundprofils 11 ist eine in einen Glasfalz 6 ragende Glasscheibe 5 eingespannt. Die zwischen dem Fensterrahmen 4 und dem Baukörper 2 vorgesehene Bauanschlußfuge 7 ist mittels Dämmstoff 8, Vorfüllbändern 9 und Dichtstoff 10 verschlossen.

Das Verbundprofil 11 ist bei den gezeigten Ausführungsbeispielen aus zwei Profilen 12, 12', die eine höhere Dampfdurchlässigkeit aufweisen und auf der Innenseite des Fensters 1 vorgesehen sind, beispielsweise einem Holzprofil, und dem Profil 13, das als Hohlprofil gestaltet und auf der Außenseite des Fensters 1 angeordnet ist, zusammengesetzt. Mittels in in das Profil 12 eingearbeiteten Nuten 15 eingreifender Stege 14 oder mittels Schrauben 16 (Figur 3) sind die beiden Profile 12 und 13, die in Richtung des Dampfdiffusionsstromes D unmittelbar aneinander anliegen, fest miteinander verbunden.

Um den bei hoher Raumluftfeuchte und hohen Temperaturdifferenzen das Profil 12 in Richtung des kälteren Hohlprofils 13 durchsetzenden Dampfdiffusionsstrom D aufnehmen und in die Atmosphäre A ableiten zu können, ohne daß eine Tauwasserbildung im Bereich der Anlage der beiden Profile 12 und 13 eintritt, ist das Profil 12 mit einem Sammelkanal 21 bzw. 22 versehen, der gemäß den Figuren 1 und 2 eine kreisabschnittförmige Querschnittsfläche oder gemäß Figur 3 eine rechteckig gestaltete Querschnittsfläche aufweist. Des weiteren ist die den Sammelkanal 21 bzw. 22 abschließende Wand 17 des Profils 13 mit Durchbrechungen 23 in Form von Bohrungen, Perforationen oder Schlitzen versehen, so daß der von den Sammelkanälen 21 bzw. 22 aufgenommene Dampfdiffusionsstrom D ohne weiteres in den Innenraum 13' des Profils 13 gelangen kann. Und da bei der Ausgestaltung nach Figur 1 in der dem Glasfalz 6, der ebenfalls mit der Atmosphäre A verbunden ist, zugekehrten Wand 18 des Profils 13 mehrere Öffnungen 24 eingearbeitet sind, oder bei der Ausgestaltung nach Figur 2 zusätzlich auch die der Außenseite des Fensters 1 zugekehrte Wand 20 mehrere Öffnungen 26 aufweist bzw. bei der Ausführungsvariante nach Figur 3 die der Bauanschlußfuge 7 zugekehrte Wand 19 mit Öffnungen 25 versehen ist, wird der Dampfdiffusionsstrom D aus dem Sammelkanal 21 bzw. 22 problemlos in die Atmosphäre A abgeleitet. Eine Tauwasserbildung im Bereich der beiden aneinanderliegenden Profile 12 und 13 ist demnach zuverlässig vermieden.

Der den Dampfdiffusionsstrom D aufnehmende Sammelkanal kann auch durch eine Rückschneidung des Profils 12 im mittleren Bereich, beispielsweise zwischen den beiden in dieses eingreifende Stege 14, gebildet werden.

Auch ist es möglich, wie dies in Figur 3 strichpunktiert eingezeichent ist, den Sammelkanal 22 über mit Abstand zueinander in das Profil 12 eingearbeitete in die Bauanschlußfuge 7 mündende Nuten 31 unmittelbar mit der Atmosphäre A zu verbinden.

Um auszuschließen, daß z. B. durch Wind Regenwasser in den Innenraum 13' des Profils 13 und/oder in die Bauanschlußfuge 7 gelangen kann, sind die Öffnungen 26 durch ein winkelförmig gestaltetes Profil 27 bzw. die Bauanschlußfuge 7 durch ein Profil 27' abgedeckt.

## Patentansprüche

1. Verbundprofil (11) für Fenster- oder Türrahmen (4), das aus zwei oder mehreren in Richtung des Dampfdiffusionsstromes (D) aneinander anliegenden und eine abnehmende Dampfdurchlässigkeit aufweisenden Profilen (12, 13) zusammengesetzt ist, zwischen denen eine Glasscheibe (5) oder dgl. eingespannt ist,
**dadurch gekennzeichnet,**
daß in das Profil (12) mit einer höheren Dampfdurchlässigkeit auf der dem Profil (13) mit einer geringeren Dampfdurchlässigkeit zugekehrten Seite ein- oder mehrere Sammelkanäle (21) zur Aufnahme des Dampfdiffusionsstromes (D) eingearbeitet sind, die unmittelbar (Nuten 31) oder über das Profil (13) mit der geringeren Dampfdurchlässigkeit mit der Atmosphäre (A) verbunden sind.

2. Verbundprofil nach Anspruch 1,
**dadurch gekennzeichnet,**
daß bei einem Fenter- oder Türrahmen (4) der Sammelkanal (21) über in dem Profil (13) mit der geringeren Dampfdurchlässigkeit vorgesehene Freisparungen (24,25) mit dem Glasfalz (6) und/oder der Bauanschlußfuge (7) verbunden ist.

3. Verbundprofil nach Anspruch 1 oder 2,
**dadurch gekennzeichnet,**
daß bei einem aus einem Holzprofil (12) und einem mit einer oder mehreren Kammern (13') versehenen aus einem metallischen Werkstoff oder aus Kunststoff bestehenden Hohlprofil (13) zusammengesetzten Verbundprofil (11) eines Tür- oder Fensterrahmens (4) in dem Holzprofil (12) eine oder mehrere umlaufende Sammelkanäle (21, 22) eingearbeitet sind, daß das Hohlprofil (13) im Bereich der Sammelkanäle (21, 22) in die Kammern (13') mündende Durchbrechungen (23) aufweist und daß die Kammern (13') des Hohlprofils (13) über in dessen Wände (18, 19, 20) vorgesehene Öffnungen (24, 25, 26) mit der Atmosphäre (A) verbunden ist.

4. Verbundprofil nach Anspruch 3,
**dadurch gekennzeichnet,**
daß die Öffnungen (24, 25, 26) in die dem Glasfalz (6) und/oder der Bauanschlußfuge (7) zugekehrten Wände (18, 19) und/oder in der Außenwand (20) des Hohlprofils (13) eingearbeitet sind.

5. Verbundprofil nach Anspruch 4,
**dadurch gekennzeichnet,**
daß bei in die Außenwand (20) des Hohlprofils (13) eingearbeiteten Öffnungen (26) diese durch ein mit Abstand vor diesen angeordnetes Abdeckprofil (27) oder dgl. abgedeckt sind.

6. Verbundprofil nach einem oder mehreren der Ansprüche 1 bis 5,
**dadurch gekennzeichnet,**
daß die in dem Profil (12) mit höherer Dampfdurchlässigkeit vorgesehenen Sammelkanäle (21, 22) jeweils eine kreisabschnittartig oder rechteckig ausgebildete Querschnittsfläche aufweisen.

7. Verbundprofil nach Anspruch 1 und 3 bis 6,
**dadurch gekennzeichnet,**
daß die in das Hohlprofil (13) eingearbeiteten Durchbrechungen (23) und/oder Öffnungen (24, 25, 26) als Perforation, als durch mit Abstand zueinander angeordnete Bohrungen, Langlöcher, Schlitze oder dgl. ausgebildet sind.
